# EUROPÄISCHE PATENTSCHRIFT

(11) **EP 0 478 841 B1**
(45) Veröffentlichungstag und Bekanntmachung des Hinweises auf die Patenterteilung: **05.05.1993**
(21) Anmeldenummer: 90119147.8
(22) Anmeldetag: 05.10.1990
(51) Int. Cl.: F15B 15/16, B60P 1/16

(54) **Hydraulischer Teleskopzylinder für die Kippbrücke von Kipperfahrzeugen**
Hydraulic telescopic actuator for a dump truck
Vérin télescopique hydraulique pour camion à benne basculante

(43) Veröffentlichungstag der Anmeldung: 08.04.1992
(73) Patentinhaber: Hunger, Walter, D-97074 Würzburg (DE)
(72) Erfinder: Hunger, Walter, D-97074 Würzburg (DE)
(74) Vertreter: Nix, Frank Arnold, Dr.

(56) Entgegenhaltungen:
- EP-A- 0 151 650
- CH-A- 109 812
- DE-A- 2 254 786
- DE-A- 2 613 756
- DE-A- 2 941 168
- DE-C- 390 469
- DE-C- 520 671
- FR-A- 2 226 579
- US-A- 3 722 874

## Beschreibung

Die vorliegende Erfindung bezieht sich auf einen hydraulischen Teleskopzylinder zum Hochschwenken des Kastenaufbaus von Kipperfahrzeugen. Es geht dabei vorzugsweise um Dreiseitenkipper, deren Kippbrücke um drei wählbare Achsen, nämlich nach links, hinten oder rechts, gekippt werden kann, aber auch um einfache Muldenkipper, mit nur einer Kippmöglichkeit um eine hintere Querachse zum Kippen der Mulde nach hinten. Ein solcher hydraulischer Teleskopzylinder ist aus der DE-C- 390 469 ersichtlich.

Bekannte Hydraulikzylinder für diesen Zweck sind Teleskopzylinder, bei denen nur das Ausfahren aktiv unter der Druckbeaufschlagung des Arbeitsraums des Außenzylinders geschieht. Das Einfahren geschieht bei Wegnahme der Druckbeaufschlagung und Freigabe des Hydraulikflüssigkeitsrücklaufs unter der Wirkung des auf dem Zentralplunger liegenden Gewichts der Kippbrücke. Eine Zugkraft im Sinne des Einfahrens erzeugt der bekannte Teleskopzylinder nicht. Damit ist die Geschwindigkeit des Einfahrens bzw. Absenkens des Kipperaufbaus begrenzt. Außerdem ist der Aufbau des Fahrzeugs, also insbesondere die Kippbrücke; in abgesenkter Stellung durch den Zylinder in keiner Richtung beaufschlagt, sondern ruht nur auf ihren Auflagerpunkten, die Spiel aufweisen, was im Fahrbetrieb Schläge und Rattern verursacht.

Dadurch, daß die bekannten Zylinder für Kipperaufbauten keine positive Kraft im Sinne des Einfahrens bzw. gegen das Ausfahren entwickeln, müssen besondere Maßnahmen vorgesehen sein, ein nicht gewolltes Weiterkippen des Aufbaus zu verhindern, wie es vorkommen kann, wenn das Ladegut beim Kippen über eine ausgestellte Bordwand abrutscht und dabei eine Schwerpunktlage einnimmt, die den Aufbau weiter zu kippen sucht. Als solche Maßnahme dient gewöhnlich ein Fangseil, von denen je eines für jede Kippmöglichkeit vorgesehen werden muß.

Für Dreiseitenkipper sind drei Schwenkbewegungsmöglichkeiten des Kippzylinders vorzusehen, die den drei möglichen Kipprichtungen der Kippbrücke entsprechen. Dies wird durch eine kugelgelenkige Abstützung des unteren Endes des Zylinders erreicht, wobei eine das untere Ende des Zylinders darstellende Kugel sich in eine fahrgestellfeste Auflagerpfanne stützt. Hierbei ist die Gefahr der Verschmutzung dieser Abstützung nachteilig: Herabfallender Schmutz und Flüssigkeiten gelangen ohne Hindernis zu den Gleitflächen dieser kugelgelenkigen Lagerung. Dadurch ist die Schmierung der Gleitflächen beeinträchtigt und es kann zu einem Fressen und zu Kaltverschweißungen kommen.

Soweit die Druckmittelzufuhr zu den bekannten Kippzylindern über einen Schlauch erfolgt oder - bei getrenntem Rücklauf - sogar mehrere Schlauchanschlüsse erforderlich sind, muß auch dies als nachteilig angesehen werden, und zwar wegen der Empfindlichkeit und Verletzbarkeit solcher Schlauchleitungen. Diese können abreißen, durch Steinschlag beschädigt werden, durchscheuern oder bei fortgeschrittener Alterung einfach platzen.

Aufgabe der vorliegenden Erfindung ist die Schaffung eines Kippzylinders für Kipperaufbauten, insbesondere die Kippbrücke eines Dreiseitenkippers, der den jeweils durch die Druckbeaufschlagung des Hauptkolbens erreichten bzw. durch die Absperrung der Druckmittelzufuhr zu dessen Arbeitsraum eingenommenen Ausfahrzustand auch gegenüber Zugkräften zuverlässig beibehält. Dadurch soll die Betriebssicherheit wesentlich erhöht werden, indem besondere Maßnahmen, wie Fangseile u.U. ganz entbehrlich werden. Im Fahrbetrieb des Kipperfahrzeugs soll der Teleskopzylinder Zugkräfte entwickeln, die die Kippbrücke an ihre Auflagerpunkte auf dem Fahrgestell heranzieht, sodaß Rattern und Stoßbelastungen vermieden sind. Der Erhöhung der Betriebssicherheit sollen auch die Vermeidung von Schlauchanschlüssen und die Verhinderung einer Verschmutzung der Gelenkabstützungen dienen.

Die Lösung der gestellten Aufgabe gelingt durch die im Patentanspruch 1 angegebene Ausbildung; zweckmäßige Weiterbildungen der Erfindung sind in den Unteransprüchen angegeben.

Der erfindungsgemäße Teleskopzylinder ist dabei als an sich bekannter Gleichlaufzylinder ausgebildet, d.h. er besitzt einen Außenzylinder, wenigstens ein mit seiner Außenfläche als Kolbenstange und mit seiner Innenfläche als Zylinder wirkendes Zwischenrohr und einen Zentralplunger, wobei jedes Zwischenrohr einen Kolben aufweist, vor dem sich ein flüssigkeitsgefüllter Ringraum befindet, der über einen nahe vor dem Kolben mündenden Überströmkanal mit dem unter dem Kolben des nächstinneren Zwischenrohrs bzw. unter dem Zentralplunger gelegenen Arbeitsraum Verbindung hat. Bei einer solchen Ausbildung, wie sie aus DE-A- 2613 756 bekannt ist, fahren bei einer Druckbeaufschlagung des Kolbens des äußeren Zwischenrohrs alle Zwischenrohre und der Zentralplunger zwangsweise synchron aus. Solche hydraulischen Teleskop-Gleichlaufzylinder werden auch bei hydraulischen Aufzügen eingesetzt.

Die Erfindung wird nachfolgend durch die Beschreibung eines Ausführungsbeispiels an Hand der beigegebenen Zeichnungen weiter erläutert. Es zeigt:
Fig. 1 einen Längsschnitt durch einen hydraulischen Teleskopzylinder für die Kippbrücke eines Kipperfahrzeugs;
Fig. 2 den Schnitt nach Linie II-II aus Fig. 1;
Fig. 3 den Schnitt nach Linie III-III aus Fig. 1.

Der hydraulische Teleskopzylinder besteht aus einem Zylindermantel 1 mit einem in dessen unteres Ende eingeschraubten Boden 2 und in das obere Ende eingeschraubten Einschraubring 3, in den ein Dichtungsring 4 und ein Führungsring 5 eingesetzt sind.

Im Zylindermantel 1 gleitet ein erstes Zwischenrohr 8, das mit seiner Außenfläche als Kolbenstange des Zylindermantels 1 wirkt und an dessen unterem Ende ein Kolben 10 mit Kolbenboden 11 angeschraubt ist. Dieser schließt den über dem Zylindermantelboden 2 gelegenen Arbeitsraum 6 des Zylindermantels 1 ab. Der Kolben 10 trägt nicht mit Bezugszeichen versehene Dichtungs- und Führungsringe.

In ähnlicher Weise ist in das erste Zwischenrohr 8 ein zweites Zwischenrohr 18 mit Kolben 19 eingesetzt.

Im zweiten Zwischenrohr 18 gleitet ein als Innenrohr 22 ausgebildeter Zentralplunger mit einem Kolben 23 am unteren Ende und einer in sein oberes Ende eingeschraubten Kugelkopfbaueinheit 25, deren Kugelkopf 26 in einer an der Kippbrücke des Kipperfahrzeugs befestigten Fassung 27 gehalten ist. In dieser ist oberhalb des Kugelkopfs 26 eine dämpfende Antifriktionseinlage 28 eingesetzt, durch die diese Lagerstelle wartungsfrei wird.

Das untere Ende des hydraulischen Teleskopzylinders ist auf einer mit dem Fahrgestell des Kipperfahrzeugs befestigten Halbkugelstütze 30 gehalten und ist auf dieser in den drei bei einem Dreiseitenkipper notwendigen Richtungen schwenkbar. Hierzu hat der Zylindermantelboden 2 eine der Halbkugelstütze 30 entsprechende Ausnehmung 32, mit der er auf dieser gleitet. Eine nicht mit Bezugszeichen versehene Antifriktionszwischenlage macht auch diese Gleitpaarung wartungsfrei.

Zur Zugkraftübertragung ist in den Zylindermantelboden 2 ein Halterohr 34 eingeschraubt, das durch einen T-Schlitz 36 der Halbkugelstütze 30 in deren Inneres ragt. Die Schenkel des T-Schlitzes 36 verlaufen entsprechend den erforderlichen Schwenkmöglichkeiten. An der dem Zylindermantelboden 2 gegenüberliegenden Innenfläche der Halbkugelstütze 30 liegt eine Gegenkalotte 38 an, durch die das Halterohr 34 greift und sich mit einem Bund gegen deren untere Fläche stützt, wobei eine Federscheibe 40 zwischen diesen Anschlagflächen eingelegt ist. Das untere Ende des Halterohrs 34 endet in einem Auge 44, dessen Mittelpunkt mit dem Zentrum der Kugelfläche der Halbkugelstütze 30 zusammenfällt.

Die Beaufschlagung des Arbeitsraums 6 des Zylindermantels 1 unter dem Kolben 10 mit der von einer Hydraulikpumpe gelieferten Druckflüssigkeit geschieht durch das Halterohr 34, durch dessen Auge 44 ein Seitenschenkel eines Winkelkanalstücks 50 greift und mittels eines Federrings 51 gehalten ist. Dieses stellt eine kardanische Strömungsverbindung zwischen einem Anschlußstutzen 52 der Halbkugelstütze 30 und dem Teleskopzylinder her und besteht aus einem mittigen Seitenschenkel 54, der in Querrichtung mittig durch das Zentrum der Halbkugelstütze 30 verläuft, einem in gleicher Richtung verlaufenden außermittigen Seitenschenkel 55 und einem diese verbindenden Jochabschnitt 56. In diesen verlaufen Kanäle, deren Enden durch Stopfen 58 verschlossen sind. Über eine Querbohrung hat der Kanal des mittigen Seitenschenkels 54 Strömungsverbindung mit dem Kanal des Halterohrs 34. Im außermittigen Seitenschenkel 55 ist eine Wandbohrung ausgeführt, durch die ein in den Anschlußstutzen 52 der Halbkugelstütze 30 eingesetzter, in dessen Inneres ragender Einleitstutzen 60 in den Kanal des außermittigen Seitenschenkels 55 abgedichtet mündet.

Die beschriebene Anordnung ermöglicht die notwendigen Schwenkbewegungen des Teleskopzylinders. Bei einem Kippen der Kippbrücke um eine Querachse nach hinten muß auch der Teleskopzylinder um die Querachse 62 schwenken, was durch die Drehbeweglichkeit des Auges 44 um den mittigen Seitenschenkel 54 ermöglicht ist. Bei einem Kippen der Kippbrücke um eine in Fahrtrichtung verlaufende Längsachse nach links oder rechts muß auch der Teleskopzylinder um die Längsachse 64 schwenken, was durch die Drehbarkeit des Winkelkanalstücks 50 um den Einleitstutzen 60 ermöglicht ist.

Im normalen Betrieb beaufschlagt die in den Anschlußstutzen 52 eingeleitete und über das Winkelkanalstück 50 und das Halterohr 34 in den Arbeitsraum 6 gelangende Druckflüssigkeit den Kolben 10 des ersten Zwischenrohrs 8 und bewirkt dessen Ausfahren. In weitere Räume gelangt diese Druckflüssigkeit nicht; bei Druckentlastung und Einfahren des ersten Zwischenrohrs 8 wird die Flüssigkeit wieder zurück in das Speisesystem verdrängt.

Der oberhalb des Kolbens 10 gelegene Ringraum 70 ist mit Hydraulikflüssigkeit gefüllt und hat über einen Überströmkanal 71 Strömungsverbindung mit dem Arbeitsraum 73 des ersten Zwischenrohrs 8, d.h. dem unter dem Kolben 19 des zweiten Zwischenrohrs 18 gelegenen Arbeitsraum 73. Bei einem Ausfahren des ersten Zwischenrohrs 8 wird die Hydraulikflüssigkeit aus dem sich verkleinernden Ringraum 70 in den Arbeitsraum 73 verdrängt und beaufschlagt den Kolben 19 des zweiten Zwischenrohrs 18, sodaß auch dieses aus dem ersten Zwischenrohr 8 ausfährt. Es versteht sich, daß die Querschnittsflächen des Ringraums 70 und des Arbeitsraums 73 so abgestimmt sind, daß bei einem vollständigen Ausfahren des ersten Zwischenrohrs 8 auch das vollständige Ausfahren des zweiten Zwischenrohrs 18 erreicht ist.

In gleicher Weise ist der über dem Kolben 19 gelegene Ringraum 75 mit Hydraulikflüssigkeit gefüllt und über einen Überströmkanal mit dem Arbeitsraum 77 des zweiten Zwischenrohrs 18 verbunden, sodaß das Ausfahren des zweiten Zwischenrohrs 18 aus dem ersten Zwischenrohr 8 zwangsweise ein Ausfahren des Innenrohrs 22 aus dem zweiten Zwischenrohr 18 bewirkt.

Zum Ausgleich von Flüssigkeitsverlusten in den Arbeitsräumen 73 und 77 sind im Boden 11 des Kolbens 10 und im Boden des Kolbens 19 Ausgleichs-Rückschlagventile 13 vorgesehen, die mittels vom Boden der nächstgrößeren Einheit aufragender Stifte 14 im völlig eingefahrenen Zustand entsperrt sind. Auf diese Weise können Flüssigkeitsverluste auch in den normalerweise vom Speisesystem getrennten Räumen durch dieses ausgeglichen werden.

Auch der oberhalb des Kolbens 23 des Innenrohrs 22 befindliche Ringraum 80 ist mit Hydraulikflüssigkeit gefüllt und hat über einen Überströmkanal 81 Verbindung mit dem Innenraum 83 des Innenrohrs 22. In diesem sitzt gleitend ein Schwimmkolben 88, der den Innenraum 83 in einen Flüssigkeitsraum 84 und eine Druckgaskammer 85 unterteilt. In diese mündet ein Ladekanal 90, der durch die Kugelkopfbaueinheit 25 verläuft und an seiner Austrittsstelle im Kugelkopf 26 mittels eines Stopfens 91 verschlossen ist. Im Ladekanal 90 ist ein Rückschlagventil 93 vorgesehen.

Bei einem Ausfahren des Innenrohrs 22 aus dem zweiten Zwischenrohr 18 wird Hydraulikflüssigkeit aus dem sich verkleinernden Ringraum 80 durch den Übströmkanal 81 in den Flüssigkeitsraum 84 verdrängt, sodaß sich der Schwimmkolben 88 relativ zum Innenrohr 22 nach oben bewegt und das eingeschlossene Gas in der Druckgaskammer 85 weiter komprimiert.

In jeder Ausfahrstellung des beschriebenen Teleskopzylinders hält das komprimierte Gas in der Druckgaskammer 85 die Hydraulikflüssigkeit im Flüssigkeitsraum 84 und dem Ringraum 80 unter Druck, sodaß der Kolben 23 des Innenrohrs 22 im Sinne des Einfahrens beaufschlagt ist. Dies hat zur Folge, daß auch die Flüssigkeit im Arbeitsraum 77 und dem Ringraum 75 unter Druck steht und den Kolben 19 des zweiten Zwischenrohrs 18 im Sinne des Einfahrens beaufschlagt. Dies wiederum hält die Flüssigkeit im Arbeitsraum 73 und dem Ringraum 70 unter Druck, was den Kolben 10 des ersten Zwischenrohrs 8 im Sinne des Einfahrens beaufschlagt. Dadurch geschieht ein Ausfahren des Teleskopzylinders nur unter Überwindung dieser entgegenwirkenden Kräfte durch entsprechende Druckbeaufschlagung des Arbeitsraums 6. Wenn dieser drucklos ist, entwickelt der Teleskopzylinder im nicht vollständig eingefahrenen Zustand Zugkräfte. In jedem Ausfahrzustand sind die Bauteile des Zylinders in beiden Richtungen beaufschlagt und dadurch in ihrer Stellung exakt fixiert.

Der Einbau des Teleskopzylinders im Kipperfahrzeug erfolgt derart, daß er bei abgesenkter Kippbrücke nicht völlig eingefahren ist, sondern noch Zugkräfte entwickelt, sodaß die Kippbrücke elastisch auf ihre Auflager am Fahrgestell herangezogen ist und dadurch das in diesen vorhandene Spiel im Fahrbetrieb nicht zu Stoßbeanspruchungen und Rattererscheinungen führen wird.

## Patentansprüche

1. Hydraulischer Teleskopzylinder für die Kippbrücke von Kipperfahrzeugen
mit einem auf dem Fahrgestell abgestützen Zylindermantel (1), wenigstens einem mit seiner Außenfläche als Kolbenstange und mit seiner Innenfläche als Zylinder wirkenden Zwischenrohr (8, 18)
und einem an der Kippbrücke angreifenden Zentralplunger (22),
**dadurch gekennzeichnet**, daß jedes Zwischenrohr (8, 18) einen Kolben (10, 19) aufweist, oberhalb dessen sich ein flüssigkeitsgefüllter Ringraum (70, 75) befindet, der über einen nahe oberhalb des Kolbens mündenden Überströmkanal (71) mit dem unter dem Kolben des nächstinneren Zwischenrohres (18) bzw. unter dem Zentralplunger (22) gelegenen Arbeitsraum (73, 77) Verbindung hat,
und daß der Zentralplunger als Innenrohr (22) ausgebildet ist und einen Kolben (23) aufweist, oberhalb dessen sich ein flüssigkeitsgefüllter Ringraum (80) befindet, der über einen nahe oberhalb dieses Kolbens (23) gelegenen Überströmkanal (81) Verbindung hat mit dem Innenraum (83) des Innenrohrs,
wobei der Innenrohrinnenraum (83) mittels eines Schwimmkolbens (88) in einen Flüssigkeitsraum (84) und eine Druckgaskammer (85) unterteilt ist, und die letztere mit einem kompressiblen vorgespannten Gas gefällt ist.

2. Hydraulischer Teleskopzylinder nach Anspruch 1, gekennzeichnet durch einen Ladekanal (90) zw Druckbefüllung der Druckgaskammer (85), der von dieser ausgehend zentral nach oben verläuft und in einem das obere Ende des Innenrohrs (22) darstellenden Kugelkopf (26) mündet, und in dem ein Rückschlagventil (93) eingebaut ist.

3. Hydraulischer Teleskopzylinder nach einem der Ansprüche 1 oder 2, dadurch gekennzeichnet, daß sein unteres Ende auf eine fahrgestellfeste Halbkugelstütze (30) abgestützt ist und hierzu im Boden (2) des Zylindermantels (1) eine sphärische Ausnehmung (32) ausgearbeitet ist,
wobei zur zugkraftübertragenden Verbindung des Zylindermantelbodens (2) mit der Halbkugelstütze (30) diese als Hohlkörper mit einem den drei Schwenkbewegungen des Teleskopzylinders entsprechenden T-Schlitz (36) ausgeführt ist und eine Gegenkalotte (38) aufnimmt, und durch diese sowie den T-Schlitz (36) ein in den Zylindermantelboden (2) eingeschraubtes Halterohr (34) verläuft.

4. Hydraulischer Teleskopzylinder nach Anspruch 3, dadurch gekennzeichnet, daß das Halterohr (34) in den Arbeitsraum (6) des Zylindermantels (1) mündet und an seinem unteren Ende ein Auge (44) aufweist, in das mit Strömungsverbindung ein U-förmiges Winkelkanalstück (50) mit einem seiner Schenkel (54) drehbar eingesteckt ist,
wobei ein an der Halbkugelstütze (30) befestigter Einleitstutzen (60) drehbar in den anderen Schenkel (55) greift und diese Drehachse (64) rechtwinklig zur Achse (62) der ersten Drehmöglichkeit verläuft.

5. Hydraulischer Teleskopzylinder nach Anspruch 3 und/oder 4, dadurch gekennzeichnet, daß die konkave Innenfläche der sphärischen Ausnehmung (32) des Zylindermantelbodens (2) eine wartungsfreie Gleitbeschichtung aufweist.

6. Hydraulischer Teleskopzylinder nach einem oder mehreren der Ansprüche 2 bis 5, dadurch gekennzeichnet, daß in die den Kugelkopf (26) aufnehmende Fassung (27) eine wartungsfreie Gleiteinlage (28) eingesetzt ist.

## Claims

1. Hydraulic telescopic actuator for the tipping body of dump trucks, comprising
a cylindrical housing (1) which rests on the chassis, at least one intermediate pipe (8, 18) of which the outer surface serves as a piston rod and the inner surface as a cylinder
and a central plunger (22) which operates on the tipping body,
characterised in that each intermediate pipe (8, 18) incorporates a piston (10, 19) above which is situated an annular compartment (70, 75) filled with liquid, said compartment communicating, via an overflow duct (71) which opens out close above the piston, with the working compartment (73, 77) located respectively below the piston of the next inward intermediate pipe (18) and below the central plunger (22),
and in that the central plunger is in the form of an internal pipe (22) and incorporates a piston (23) above which is situated an annular compartment (80) filled with liquid, said compartment communicating with the interior (83) of the internal pipe via an overflow duct (81) located closely above said piston (23),
the internal pipe interior (83) being divided by a float piston (88) into a hydraulic compartment (84) and a compressed-gas chamber (85), and the latter being filled with a compressible preloaded gas.

2. Hydraulic telescopic actuator according to claim 1, characterised by having a loading duct (90) for pressure-filling the compressed-gas chamber (85), which duct extends centrally upwards from said chamber and opens out in a spherical head (26) constituting the top end of the internal pipe (22), and in which a non-return valve (93) is fitted.

3. Hydraulic telescopic actuator according to either of claims 1 and 2, characterised in that its lower end rests on a hemispherical bracket (30) fixed to the chassis and for this purpose the base (2) of the cylindrical housing (1) incorporates a spherical depression (32),
said hemispherical bracket (30), so as to transmit tensile force from the cylindrical housing base (2) thereto, being a hollow body with a T-slot (36) corresponding to the three swivelling movements of the telescopic actuator and receiving a complementary spherical surface (38), and a stay tube (34) screwed into the cylindrical housing base (2) running through the latter and through the T-slot (36).

4. Hydraulic telescopic actuator according to claim 3, characterised in that the stay tube (34) opens out into the working compartment (6) of the cylindrical housing (1) and at its lower end has an eye (44) into which a U-shaped angle section (50) is rotatably inserted by one of its legs (54) in a flow-connecting manner,
an inward connector (60) fixed to the hemispherical bracket (30) engaging rotatably in the other leg (55) and said rotational axis (64) running at right angles to the axis (62) of the first rotation option.

5. Hydraulic telescopic actuator according to claim 3 and/or 4, characterised in that the concave inside face of the spherical depression (32) in the base (2) of the cylindrical housing has a maintenance-free anti-friction coating.

6. Hydraulic telescopic actuator according to one or more of claims 2 or 5, characterised in that a maintenance-free anti-friction insert (28) has been placed into the socket (27) receiving the spherical head (26).

## Revendications

1. Vérin hydraulique téléscopique pour le châssis basculant de véhicules basculants, comportant un corps de vérin (1) qui prend appui sur le châssis de véhicule, au moins un tube intermédiaire qui, par sa surface extérieure, agit comme tige de piston et, par sa surface intérieure, agit comme vérin (8, 18) et un piston central (22) qui agit sur le châssis basculant, caractérisé par le fait que
chaque tube intermédiaire (8, 18) présente un piston (10, 19) au-dessus duquel se trouve une chambre annulaire (70, 75) remplie de liquide, laquelle chambre communique par un conduit d'écoulement (71) débouchant juste au-dessus du piston avec la chambre de travail (73, 77) située sous le piston du tube intermédiaire (18) intérieur voisin ou le piston central (22),
le piston central est agencé sous forme de tube intérieur (22) et présente un piston (23) au-dessus duquel se trouve une chambre annulaire (80) remplie de liquide qui est connectée à la chambre intérieure (83) du tube intérieur par l'intermédiaire d'un conduit d'écoulement (81) situé juste au-dessus dudit piston (23),
la chambre intérieure (83) du tube intérieur étant subdivisée par un piston flottant (88) en une chambre à liquide (84) et une chambre à gaz sous pression (85), cette dernière étant remplie d'un gaz compressible précomprimé.

2. Vérin hydraulique téléscopique selon la revendication 1, caractérisé par un conduit de remplissage (90) qui est destiné à la mise en pression de la chambre à gaz (85), s'étend vers le haut, au centre, à partir de celle-ci et débouche dans une tête de rotule (26) qui constitue l'extrémité supérieure du tube intérieur (22) et dans laquelle est monté un clapet anti-retour (93).

3. Vérin hydraulique téléscopique selon l'une des revendications 1 ou 2, caractérisé par le fait que son extrémité inférieure prend appui sur un palier hémisphérique (30) solidaire du châssis de véhicule et que, à cet effet, un cavité (32) sphérique est aménagée dans le fond (2) du corps de vérin, le palier hémisphérique (30), pour assurer une liaison transmettant les efforts de traction entre le fond (2) du corps de vérin et le palier hémisphérique (30), étant agencé sous forme d'éléments creux avec une fente en T (36) qui correspond au trois mouvements de pivotement du vérin télescopique et recevant une contre-calotte (38) et un tube de fixation (34) vissé sur le fond (2) du corps de vérin s'étendant à travers ladite contre-calotte et la fente en T (36).

4. Vérin hydraulique téléscopique selon la revendication 3, caractérisé par le fait que le tube de fixation (34) débouche dans la chambre de travail (6) du corps de vérin (1) et présente à son extrémité inférieure un bossage (44) sur lequel un raccord (50) coudé en U est monté en communication d'écoulement avec possibilité de rotation par l'une de ses ailes (54), un raccord d'entrée (60) fixé sur le palier hémisphérique (30) pénétrant avec possibilité de rotation dans l'autre aile (55) et l'axe de rotation (64) étant perpendiculaire à l'axe (62) de la première possibilité de rotation.

5. Vérin hydraulique téléscopique selon revendications 3 et/ou 4, caractérisé par le fait que la surface intérieure concave de la cavité sphérique (32) du fond (2) du corps de vérin présente un revêtement anti-friction qui ne requiert aucun entretien.

6. Vérin hydraulique téléscopique selon une plusieurs des revendications 2 à 5, caractérisé par le fait qu'une garniture anti-friction (28) ne nécessitant pas d'entretien est montée dans le socle (27) qui reçoit la tête sphérique (26).
